# EUROPÄISCHE PATENTSCHRIFT

(11) **EP 1 142 711 B1**
(45) Veröffentlichungstag und Bekanntmachung des Hinweises auf die Patenterteilung: **22.02.2006**
(21) Anmeldenummer: 01106765.9
(22) Anmeldetag: 17.03.2001
(51) Int. Cl.: B41F 23/04, B41F 33/00, B41F 33/16

(54) **Druckmaschine mit einer Steuerung für eine Trocknereinrichtung**
Printing machine with a controlling device for a dryer
Machine d' impression avec une commande pour un système de séchage

(30) Priorität: 07.04.2000 DE 20006483 U
(43) Veröffentlichungstag der Anmeldung: 10.10.2001
(73) Patentinhaber: MAN Roland Druckmaschinen AG, 63075 Offenbach (DE)
(72) Erfinder: Schölzig, Jürgen, 55126 Mainz-Finthen (DE); Ihme, Andreas, Dipl.-Ing., 63773 Goldbach (DE)
(74) Vertreter: Stahl, Dietmar

(56) Entgegenhaltungen:
- EP-A- 0 355 473
- DE-A- 3 708 925
- DE-A- 3 829 342
- DE-A- 19 832 453

## Beschreibung

Die Erfindung betrifft eine Druckmaschine mit einer Steuerung für eine Trocknereinrichtung gemäß dem Oberbegriff des Patentanspruchs 1.

### [Stand der Technik]

Bogendruckmaschinen mit mehreren Druckwerken und insbesondere Bogenoffsetdruckmaschinen, bei denen den Druckwerken ein oder mehrere Veredelungseinrichtungseinrichtungen in Form von Lackiereinrichtungen nachgeschaltet sind, weisen Trocknereinrichtungen auf. Je nach Art des aufgebrachten Druckes (Farbe / Lack) sind diese Trocknereinrichtungen als IR-(Infrarot), TL-(Thermoluft) und/oder W-(Ultraviolett) Trocknereinrichtungen aufgebraucht. Die IR- und UV-Trockner zählen zu den Strahlungstrocknern, bei denen die Strahlungsleistung und die mit der Bestrahlung des Bedruckstoffes in Zusammenhang stehenden Größen beeinflusst werden können. Bei den TL-Trocknern ist im Wesentlichen der Volumenstrom (Volumen pro Zeiteinheit), die Temperatur sowie die Befeuchtung der Warmluft beeinflussbar. Die Art der zu verwendenden Trockner (Trocknereinrichtung) hängt von der Art des Bedruckstoffes, vom Druckprozess sowie der Art der verdruckten Farbe / Lackes ab.

Bogenoffsetdruckmaschinen weisen oftmals ein oder mehrere wendeeinrichtungen zwischen den Druckwerken auf, sodass sich hierdurch eine hohe Variabilität in der Möglichkeit der ausführbaren Druckaufträge ergibt. Da bei einer Bogenwendung der Bogen mit der frisch bedruckten Seite auf der Oberfläche des Gegendruckzylinders des nächsten Druckwerkes zum Liegen kommt, werden Trocknereinrichtungen zunehmend auch den Wendeeinrichtungen zugeordnet. Die Art der Trocknereinrichtung richtet sich, wie bereits oben erwähnt wurde, nach der Art der zu verdruckenden Farbe und/oder des Bedruckstoffes. Mit ein oder mehreren Lackier- oder sonstigen drucktechnischen Veredelungseinrichtungen erweiterte Druckmaschinen weisen entweder zwischen den einzelnen Druck- bzw. Lackiereinrichtungen und/oder zwischen der letzten Druck- bzw. Lackiereinrichtung und dem Ausleger ein oder mehrere, oft nach unterschiedlichem Wirkprinzip aufgebaute Trocknereinrichtungen auf. Dieses sind meist in einem verlängerten Förderweg zwischen dem letzten Druck- und Lackierwerk und der Auslage der Bogendruckmaschine angeordnet. Die Anordnung von mehreren und insbesondere nach unterschiedlichen physikalischen Wirkprinzip arbeitenden Trocknereinrichtungen ermöglicht hier eine individuelle Anpassung des Trocknungsvorganges an den jeweiligen Druckprozess. In den Druck- und Lackierwerken können so wahlweise durch UV-Strahlung bzw. IR-Strahlung härtbare bzw. trockenbare Farben verdruckt werden. TL-Trocknereinrichtungen haben darüber hinaus noch den Vorteil, dass die Bogenführung, insbesondere im Bereich von Bogenwendung oder an sonstigen kritischen Stellen innerhalb der Bogenführung, mit beeinflussbar ist.

Eine ausreichende Trocknung bzw. Härtung der verdruckten Farben / Lacke ist Voraussetzung für qualitativ hochwertige Drucke. Innerhalb des Förderweges der Bogen durch die Maschine können Berührungen an der frisch bedruckten Bogenoberfläche Beschädigungen hervorrufen, was Makulatur bedingt. Auch die in der Auslage aufgestapelten Bogen müssen hinsichtlich der gedruckten Farben / Lacke ausreichend abgetrocknet sein, da sonst die während des Aufstapelns aufeinander gleitenden Bogen verschmieren bzw. miteinander verkleben. Gerade letzteres würde eine Weiterverarbeitung des Stapels erschweren bzw. gänzlich unmöglich machen.

An die Einstellung der unterschiedlich aufgebauten Trocknereinrichtungen sind während des Druckprozesses hohe Anforderungen zu stellen. Bereits beim Einrichten der Druckmaschine hat der Bediener Einstellungen an den Trocknereinrichtungen vorzunehmen, um nach möglichst kurzer Zeit und Anzahl von Makulaturbogen (Vorlaufmakulatur) die erforderliche Qualität produzieren zu können. Eine zu hoch gewählte Einstellung der Trocknerleistung bedingt nicht nur einen hohen Energieverbrauch der Druckmaschine und ebenfalls eine hohe Abwärmeleistung, welche die Temperatur des Drucksaales erhöht bzw. durch die Klimatisiereinrichtung des Drucksaales auf den vorgesehenen Wert zu regeln wäre, sondern auch der Druckprozess an sich wird negativ beeinflusst. Bekanntlich ändert sich die Zügigkeit und Viskosität von Farbe / Lacke, sodass eine hohe Maschinenerwärmung nebst der Erwärmung von Farbe und Dosiereinrichtung unter Umständen wieder Makulatur verursachende Nachregelungen erforderlich machen. Zu gering gewählte Einstellgrößen für die Trocknerwirkung bzw. Trocknerleistung sind ebenfalls zu vermeiden, da sonst die geschilderte Gefahr des Verschmierens frisch bedruckter Bogen während des Bogentransportes bzw. in der Auslage besteht.

Aus der DE 38 29 342 A1 ist ein Druckereisteuerungssystem bekannt, bei welcher die in den einzelnen Arbeitsbereichen einer Druckmaschine auf Rechnern erzeugten Daten über ein Netzwerk der Steuerung der Druckmaschine bereitgestellt werden können. So ist es möglich, Daten der Druckvorstufe direkt zur Voreinstellung der Druckmaschine zu verwenden, ohne dass Daten manuell einzugeben oder entsprechende Datenträger zu verwenden sind.

Aus der EP 0 355 473 B1 ist eine Vorrichtung zum Trocknen von Druckprodukten in einer Druckmaschine bekannt, welche eine Strahlungseinrichtung aufweist, die außerhalb der Druckmaschine angeordnet ist. Zur Übertragung der Strahlungsleistung auf die zu trocknenden Bogen sind Lichtleitfaserkabel vorgesehen. Durch diese Einrichtung ist es möglich, die innerhalb der Druckmaschine entstehende Abwärme und somit die Aufheizung von Maschinenkomponenten zu reduzieren. Durch die Lichtleitfaserkabel, die insgesamt den bedruckten Bogen in einer Linie mit Strahlung beaufschlagen ist ferner eine differenzierte Anpassung der Strahlungsmenge entsprechend der zonal aufgetragenen Farb- bzw. Lackmenge möglich. Diese Einstellungen müssen aber von qualifizierten und erfahrenen Personal entsprechend dem aktuellen Druckauftrag vorgenommen werden.

Diese vorbekannte Einrichtung reduziert zwar die in die Maschine eingebrachte Wärmeleistung, ist aber insgesamt Komplex in ihrem Aufbau. Um eine dem Drucksujet individuell angepasste Steuerung des Trockners zu erzielen, sind gemäß dieser Einrichtung auch zusätzlich Sensoren anzuordnen, durch welche die Belegung der einzelnen Partien des Druckbogens erfasst werden. Eine Beeinflussung / Steuerung von herkömmlichen Trocknereinrichtungen ist auf diese Art und Weise nicht möglich.

Aus der DE 37 08 925 A1 ist eine Druckmaschine mit wenigstens einem Druckwerk bekannt. Hierin wird eine Druckmaschine mit wenigstens einem Druckwerk vorgeschlagen, bei der eine Vielzahl von Sensoren zur Überwachung des Druckvorganges und eine Vielzahl von Stellgliedern zur Einstellung von Parametern des Druckprozesses vorgesehen sind. Dazu ist eine als Gesamtelektronik bezeichnete Steuerung vorgesehen, die mittels Datenleitungen mit der Druckmaschine bzw. den Sensoren und Stellgliedern in der Druckmaschine verbunden ist. In die Funktion der Gesamtelektronik sollen beispielsweise auch Funktionen von Trocknungseinrichtungen einbezogen werden können. Die Druckmaschine beinhaltet selbst keine zusätzlichen Steuerungen, sondern lediglich für die Überwachung erforderliche Anzeigen bzw. Bedienmöglichkeiten.

Aus der DE 198 32 453 A1 ist ein Wartungs- und Inspektionssystem für eine Druckmaschine. Das System weist eine Steuerung auf, die mit Signalgebern verbunden ist und über welche der Hauptantrieb sowie weitere Antriebe ansteuerbar sind. Dazu ist ein als Wartungs- und Inspektionsrechner bezeichneter Rechner vorgesehen, der mit der Steuerung und einem Leitstandsrechner in Signalverbindung steht. Dem Rechner werden Signale der Antriebe und Signalgeber zugeführt, sodass mittels der Daten Verbrauchs-, Beanspruchungs- oder Verschleißgrößen berechnet werden können. Daraus ermittelt der Rechner Zeitpunkte und Umfang von Wartungsmaßnahmen. So kann aus der Einschaltzeit des Trockners auf die thermische Beanspruchung von Maschinenkomponenten geschlossen werden.

### [Aufgabe der Erfindung]

Aufgabe der vorliegenden Erfindung ist es in einer Druckmaschine eine Steuereinrichtung gemäß dem Oberbegriff des Patentanspruches 1 derartig zu erweitern, dass unter Vermeidung der zuvorstehend genannten Nachteile eine differenziert auf den vorliegenden Druckprozess abgestimmte und diesen nicht negativ beeinflussende Möglichkeit zur automatischen Einstellung der Trocknereinrichtung erhalten wird.

Gelöst wird diese Aufgabe mittels der Merkmale des Patentanspruches 1. Weiterbildungen der Erfindung ergeben sich aus den Unteransprüchen.

### [Beispiele]

Gemäß der Erfindung ist vorgesehen, dass der erfindungsgemäßen Steuerung wenigstens eine den Druckprozess charakterisierende Größe in Form eines oder mehrerer Signale zugeführt wird und dass die vorzugsweise als programmierbarer Rechner ausgebildete Steuerung in Abhängigkeit dieser Signale wenigstens ein die Betriebsweise der Trocknereinrichtung beeinflussende Signale ermittelt, welches der Trocknereinrichtung zugeführt wird.

Beeinflussbar sind dabei die nachfolgend aufgezählten Größen der jeweilig aufgezählten Trocknereinrichtungen:

Bei einem UV-Trockner ist die UV-Leistung durch Leistungsreduzierung unter Berücksichtigung der Wienschen Verschiebung einstellbar. Bei IR-Trocknern ist die IR-Gesamtleistung durch Steuerung der Einzelstrahlerleistungen und durch Abschalten einzelner Lampen (unter Berücksichtigung) der Wienschen Verschiebung und der installierten spezifischen Strahlerwellenlängen veränderbar. Bei TL-Trocknern ist der Volumenstrom (Volumen pro Zeiteinheit), die Temperatur sowie der Druck beeinflussbar. Weist die Bogenoffsetdruckmaschine UV- Zwischentrockner nach jedem Druckwerk auf, so können diese UV-Zwischentrockner in Abhängigkeit der Farbbelegung des jeweils vorherigen Druckwerkes individuell in der Leistung angesteuert werden.

In Abhängigkeit der den jeweiligen Trockner beeinflussenden Signale können auch weitere und am Trocknungsprozess indirekt beteiligte Größen beeinflusst werden. So ist die Lüfterleistung und die Betriebsweise der Lüfter (Saugen/Blasen) vom Betriebszustand der Maschine in der Bogenführung beeinflussbar. Ebenfalls kann in Abhängigkeit der eingestellten Trocknerleistung die Bogenbahnkühlung entsprechend voreingestellt und während des Druckprozesses gesteuert werden. Die Lüfterleistung zur Absaugung eines vorher eingebrachten TL-Volumenstromes ist direkt entsprechend einem von der Steuerung bereitgestellten Signal einstellbar. Bei Trocknereinrichtungen, bei welchen Luft (Warm- bzw. Kaltluft) unter veränderbaren Winkeln auf den Bogen trifft, ist durch entsprechende fernansteuerbare Stellmittel der Winkel von die Luftströmung richtenden Elementen (Leitbleche oder dergl.) beeinflussbar. Indirekt betroffen und somit auch regelbar ist die Pudermenge, der Puderluftvolumenstrom und die Puderabsaugleistung. Dies hat seinen Grund darin, dass bei einer sehr differenziert auf den vorliegenden Druckauftrag abgestimmte Einstellung des Trockners die Pudermenge weitestgehend reduziert werden kann. Letztlich ist auch eine Ansteuerung von Trocknerelementen in, quer oder in Winkellage zur Bogenlaufrichtung möglich. Sind die einzelnen Trocknereinrichtungen blockweise über die Formatbreite verteilt angeordnet, so können auch die einzelnen Blöcke / Module entsprechend der Farbbelegung (des Sujets) angesteuert werden. Teile des Bogens, in welchen nur ein geringer bzw. kein Farbauftrag erfolgt werden mit entsprechend geringer bzw. keiner Trocknerleistung (Strahlung bzw. Warmluft) beaufschlagt, wohingegen Partien des Bogens mit mittlerer oder hoher Farbauftragsmenge einer hohen Trocknerleistung ausgesetzt werden.

Die Bildung von Signalen zur Beeinflussung der oben stehend aufgezählten Regelgrößen erfolgt durch eine vorzugsweise als Rechner ausgebildete Steuerung. Dieser werden ein oder mehrere den Druckprozess charakterisierende Signale zugeführt. Diese Signale können entweder während des Druckprozesses durch Sensoren oder sonstige Signalgeber, welche insbesondere ohnehin an der Maschine vorhanden sind generiert werden bzw. stehen am Leitstand der Druckmaschine und insbesondere durch die Druckvorstufe in elektronischer Form bereitgestellt zur Verfügung. Eine derartige Größe wäre insbesondere die Betriebsweise der Druckmaschine bzw. die Farbbelegung während des auszuführenden Druckauftrages. Gerade bei Verwendung von Zwischentrocknern zwischen den einzelnen Druckwerken sind bestimmte Trockner nur mit geringer bzw. gar keiner Leistung zu betreiben, wenn die entsprechend vorangehenden Druckwerke nicht benutzt werden.

Die Farbbelegung der einzelnen Druckwerke, die Art der in den Druckwerken verwendeten Farbe bzw. Lacke sowie die durch die einzelnen Druckwerke bewirkte Farbbelegung (zonale Farbverteilung) sind ebenfalls den Druckprozess beeinflussende Größen, welche durch die erfindungsgemäße Steuerung erfasst und zur Generierung von differenzierten Steuerungssignalen für ein oder mehrere Trockner verwendbar sind. Die zonale Farbbelegung in den einzelnen Druckwerken kann insbesondere durch eine Druckplattenabtastung mittels Plattenscanner oder direkt als Datensatz aus der digitalen Druckvorstufe entnommen werden. Gerade im letztgenannten Fall der digitalen Druckvorstufe liegen dann auch Informationen über die Art der verwendeten Farbe bzw. des verwendeten Lackes vor, so dass zum einen durch die Steuerung entscheidbar ist, welche Trocknereinrichtung zu aktivieren ist und ferner auch, mit welcher Leistung die jeweilig aktivierte Trocknereinrichtung zu betreiben ist. Es findet somit eine automatische Umschaltung von beispielsweise UV- auf IR-Trocknerbetrieb statt.

Durch Übernahme von Daten des jeweiligen Druckauftrages aus der Vorstufe und insbesondere der digitalen Druckvorstufe können neben Art und Menge der Farbe (Farbbelegung) auch weitere Druckparameter miterfasst werden. Dies ist insbesondere die Art des Bedruckstoffes, was bei Verwendung von insbesondere mit gerichteter und mit einstellbarer Luft betreibbaren Trocknern von Bedeutung ist. So ist die Strichstärke, die Oberflächenbeschaffenheit, die Grammatur, die Dicke und das Saugverhalten des Bedruckstoffes berücksichtigbar.

Durch ein oder mehrere Temperatursensoren an oder innerhalb der Maschine ist ferner auch die aktuelle Maschinen- bzw. Lufttemperatur der erfindungsgemäßen Steuerung zuführbar, so dass die Einstellung der Trocknereinrichtung auch diesem Wert entsprechend gewählt werden kann. Insbesondere die Temperatur und der Volumenstrom von TL-Trocknern ist dadurch beeinflussbar.

Die Berücksichtigung von Qualitätsmerkmalen bzw. der Beschaffenheit des Bedruckstoffes hat insbesondere eine Bedeutung von Trocknereinrichtungen, die in Volumenstrom und/oder Richtung einstellbare Blas- und/oder Saugeinrichtungen aufweisen.

Eine weitere bei der erfindungsgemäßen Steuerung der Trocknereinrichtung berücksichtigbare Größe ist die Art und Zusammensetzung des Feuchtmittels sowie die Berücksichtigung des Umstandes, ob im Nass- oder Trockenoffsetverfahren gedruckt wird.

Durch Temperatursensoren und weitere Messwertaufnehmer im Anleger, Ausleger und insbesondere den Stapel in An- und Ausleger sind auch die Stapeltemperaturen und ggf. die Stapelfeuchte des Bedruckstoffes berücksichtigbar.

Letztlich wird sowohl die aktuell von der Druckmaschine gefahrene Geschwindigkeit (Anzahl Bogen pro Zeit) als auch die bei Voreinstellung eingegebene, geplante Druckgeschwindigkeit mitberücksichtigt. So ist es möglich, bei als Strahlern ausgebildeten UV- und IR-Trocknereinrichtungen unter Berücksichtigungen der Wienschen Verschiebung die Strahlungsleistung sowie die Trocknungswirkung entsprechend der aktuellen Druckgeschwindigkeit anzupassen bzw. der Druckgeschwindigkeit nachzuführen. Gerade diese Art der geschwindigkeitsabhängigen Trocknung erfolgt bevorzugt nach vorgegebenen Kennlinien, die durch den Benutzer über den Leitstand oder sonstige Eingabemittel gezielt verändert werden kann. Der Maschinenbediener hat so die Möglichkeit, die vorgegebene Kennlinie (programmiert) beispielsweise in ihrer Steilheit den aktuellen Gegebenheiten anzupassen. Letztlich kann er anhand von Beobachtungen während des Druckbetriebes bzw. nach Qualitätsanalyse produzierter Druckexemplare auch andere vorgegebene Druckkennlinien gezielt auswählen. So lässt sich insbesondere die Qualität und der Glanz von Lack bzw. sonstigen Veredelungsbeschichtungen beeinflussen.

Weiterhin findet auch die durch die Signale der erfindungsgemäßen Steuereinrichtung bewirkte Einstellung von insbesondere TL-Trocknereinrichtungen zur Ansteuerung von Absaugeinrichtungen Berücksichtigung. So ist es möglich, die Absaugleistung an die aktuelle Heizleistung bzw. Trocknerleistung anzupassen und so die Trocknunegswirkung des Druckproduktes optimal auszunutzen. Auch Kühleinrichtungen für Bogen, Stapel und Maschineneinrichtungen können so gesteuert werden.

Die voranstehend beschriebenen und den Druckprozess charakterisierenden Größen werden einzeln und vorzugsweise auch in Kombination in Form von mehreren Signalen der erfindungsgemäßen Steuerung zugeführt. Die Bereitstellung von die Trocknereinrichtung beeinflussenden Signalen erfolgt beispielsweise dergestalt, dass bei einer gegebenen Farbart, Farbbelegung und Bedruckstoffart eine gespeicherte Kennlinie ausgewählt wird und während des Druckbetriebes die Leistung der jeweiligen Trocknereinrichtung in Abhängigkeit der Druckgeschwindigkeit entsprechend dieser Kennlinie nachgeführt wird. Wie bereits erwähnt, hat der Bediener zusätzlich die Möglichkeit die seitens der erfindungsgemäßen Steuerung vorgewählte Kennlinie gezielt zu beeinflussen und insbesondere den Arbeitspunkt der Trocknersteuerung geeignet zu versetzen.

Durch die erfindungsgemäße Trocknersteuerung ist insbesondere eine Makulaturreduzierung bei Produktionsbeginn und nach Wiederanfahren von Stoppern möglich. Der Maschinenbediener muss keine manuellen Voreinstellungen der Trocknereinrichtungen vornehmen, da durch die vorgegebenen Daten des auszuführenden Druckauftrages entsprechende Grundeinstellungen für die Trocknereinrichtungen ermittelbar sind. Durch die druckgeschwindigkeitsabhängige Nachführungen der Trocknerleistung sind auch Veränderungen der Maschinengeschwindigkeit, beispielsweise um kritische Zustände der Bogenführung im Wendebetrieb zu vermeiden, gewährleistet.

Die erfindungsgemäße Steuerung steht bevorzugt mit dem Leitstand der Druckmaschine in Signalverbindung, über den die voranstehend aufgezählten und im Druckprozess charakterisierenden Größen eingebbar sind. Dem Leitstand der Druckmaschine stehen ferner auch die innerhalb bzw. außerhalb der Maschine durch entsprechende Signalgeber bzw. Sensoren ermittelten Messwerte zur Verfügung.

Durch die erfindungsgemäße Trocknersteuerung ist neben einer Makulaturreduzierung auch eine erhebliche Energieeinsparung möglich. Da die Trocknereinrichtungen nur noch mit der Leistung gefahren werden, welche entsprechend den aktuellen Gegebenheiten erforderlich sind, wird die Stromaufnahme der Einrichtungen auf den jeweilig erforderlichen Wert reduziert. Da die Trocknereinrichtungen auch Abwärme produzieren, ergibt sich auch eine verringerte Aufheizung von Maschinenelementen bzw. der gesamten Maschine. Dadurch wird auch die Lebensdauer der Maschine bzw. von Maschinenkomponenten erhöht. Letztlich vermeidet eine reduzierte Leistung der Trockner auch eine Erhöhung der Drucksaaltemperatur. Bei einem klimatisierten Drucksaal gibt dies ebenfalls eine Energieeinsparung, da weniger Abwärme seitens der Trockner produziert wird.

Die von der erfindungsgemäßen Steuereinrichtung generierten Stellsignale für die Trocknereinrichtungen sind auf geeigneten Speichermedium für Wiederholaufträge abspeicherbar. Weiterhin können auch Betriebsdaten der Trocknereinrichtungen erfasst und gespeichert werden, was insbesondere zu Ermittlungen der Lebensdauer von Bestrahlungsquellen in den Trocknereinrichtungen und zur Durchführung von Wartungsarbeiten von Vorteil ist. Letztlich erfolgt die Steuerung von UV- bzw. IR-Trocknereinrichtungen auch in Abhängigkeit der aktuellen Lebensdauer, da bekanntlich die Wirkung derartiger Trocknereinrichtungen sich über die Lebensdauer ändert. Ein Betrieb von Trocknern mit jeweils aktuell angepassten Leistung ergibt insgesamt auch eine Erhöhung der Lebensdauer der entsprechenden Komponenten.

Durch eine Signalverbindung der erfindungsgemäßen Steuereinrichtung mit dem Leitstand einer Druckmaschine kann bei Anschluss eines Diagnosesystems am Maschinenleitstand auch eine Ferndiagnose der angeschlossenen Trocknereinrichtungen erfolgen.

Des Weiteren erfolgt die Erläuterung eines Ausführungsbeispiels der Erfindung anhand der Zeichnung. Diese zeigt:
Eine Druckmaschine mit mehreren Druck- und Lackierwerken, an verschiedenen Orten angeordnete Trocknereinrichtungen, eine diesen Trocknereinrichtungen zugeordnete Steuerung sowie den Leitstand der Druckmaschine.

Die Figur zeigt eine Druckmaschine 1 mit einem Anleger (rechts) einem Ausleger (links), einer Anzahl von Druckwerken und einem, dem letzten Druckwerk nachgeordnet sowie dem Ausleger vorgeordnet, Lackierwerk. In der Druckmaschine 1 sind eine Anzahl Trocknereinrichtungen 3, 4, 5, 6 an verschiedenen Stellen angeordnet. Bei diesen Trocknereinrichtungen 3, 4, 5, 6 handelt es sich um nach verschiedenen Wirkprinzipien ausgebildete Trockner (UV-Trockner, IR-Trockner, TL-Trocknereinrichtung bzw. Kombinationen dieser Einrichtungen).

Die einzelnen Trocknereinrichtungen 3, 4, 5, 6 sind über Leitungen mit einer zugeordneten Steuerung 7 verbunden. Über die Leitungen sind die Trocknereinrichtungen 3, 4, 5, 6 durch die Steuerung 7 in ihrer Betriebsweise beeinflussbar, d.h. insbesondere die Leistung der einzelnen Trocknereinrichtungen 3, 4, 5, 6 ist veränderbar. Seitens der Steuerung 7 können auch andere Größen der Trocknereinrichtungen 3, 4, 5, 6 gezielt verändert werden. Bei der vorliegenden Erfindung bevorzugt zur Anwendung kommende Einflussgrößen wurden voranstehend genannt.

Die Druckmaschine 1 weist einen Signalgeber 8 für die Druckgeschwindigkeit und/oder die Winkelstellung der Druckwerkzylinder der Druckmaschine 1 auf. Die Signale des Signalgebers 8 werden dem Leitstand 2 der Druckmaschine zugeführt. Die Signale des Signalgebers 8 werden über den Leitstand 2 bzw. die in der Figur nicht dargestellte Steuerung der Druckmaschine 1 für die Aktivierung weiterer in der Druckmaschine 1 angeordneter Funktionseinheiten verwendet.

Der Leitstand 2 der Druckmaschine 1 steht in Signalverbindung mit der Steuerung 7 der Trocknereinrichtungen 3, 4, 5, 6, so dass die Signale des Signalgebers 8 (Druckgeschwindigkeit / Winkelstellung) auch der Steuerung 7 zuführbar sind. Somit kann seitens der Steuerung 7 eine druckgeschwindigkeitsabhängige Ansteuerung der Trocknereinrichtung 3, 4, 5, 6 erfolgen. In der Steuerung 7 können insbesondere mehrere Kennlinien zur Nachführung der Trocknerleistung in Abhängigkeit der Druckgeschwindigkeit abgelegt sein. Über den Leitstand 2 kann seitens einer Bedienperson ferner auch eine manuelle Auswahl aus verschiedenen Kennlinien durchgeführt werden.

Prinzipiell zeigt die Figur zwei weitere Signalgeber 9, 10, durch welche die Temperatur außerhalb (Signalgeber 9) als auch innerhalb (Signalgeber 10) der Temperatur der Druckmaschine 1 erfassbar ist. Die Signalgeber können insbesondere im Bereich des Bogentransportes, dem Anleger, dem Ausleger oder an anderen relevanten Stellen angeordnet sein. Durch die Signalgeber 9, 10 bereitgestellte Temperaturinformation können weitere Einflussgrößen seitens der Steuerung 7 für die Trocknereinrichtung 3, 4, 5, 6 berücksichtigt werden.

An der Druckmaschine 1 können weitere Signalgeber (nicht dargestellt) angebracht sein, durch welche weitere Einflussgrößen (den Druckprozess charakterisierende Parameter) erfassbar sind. Insbesondere werden über den Leitstand 2 der Druckmaschine 1 der Steuerung 7 sämtliche Voreinstelldaten der Druckmaschine 1 als auch die während des Druckprozesses manuell und/oder automatisch zur Einstellung gebrachten Einstellwerte zugeführt. So kann eine Einstellung der Trocknereinrichtungen 3, 4, 5, 6 in Abhängigkeit der in den einzelnen Druckwerken und Lackiereinrichtungen vorgenommenen Farbdosierung (sujetabhängig) erfolgen.

### [Bezugszeichenliste]

- 1: Druckmaschine
- 2: Leitstand (Steuerung und Bedienung Druckmaschine 1)
- 3: Trocknereinrichtung
- 4: Trocknereinrichtung
- 5: Trocknereinrichtung
- 6: Trocknereinrichtung
- 7: Steuerung (Trocknereinrichtung 3, 4, 5, 6)
- 8: Signalgeber (Druckgeschwindigkeit/Winkelstellung)
- 9: Signalgeber (Temperatur außerhalb Druckmaschine 1)
- 10: Signalgeber (Temperatur innerhalb Druckmaschine 1)

## Patentansprüche

1. Druckmaschine (1), insbesondere Bogenoffsetdruckmaschine, mit einer dieser zugeordneten Steuerung, mit einer Trocknereinrichtung (3; 4; 5; 6), bei welcher die Betriebsweise der Trocknereinrichtung (3; 4; 5; 6) beeinflussbar ist, und mit in der Druckmaschine (1) angeordneten Signalgebern (8-10), die mit der der Druckmaschine (1) zugeordneten Steuerung in Signalverbindung stehen,
**dadurch gekennzeichnet,**
**dass** eine Steuerung (7) für die Trocknereinrichtung (3; 4; 5; 6) vorgesehen ist, dass der Steuerung (7) wenigstens ein Signal einer den Druckprozess charakterisierenden Größe zugeführt wird, und dass infolgedessen durch die Steuerung (7) Signale generiert werden, durch welche die Betriebsweise der Trocknereinrichtung (3; 4; 5; 6) in vorgesehener Weise verändert wird.

2. Druckmaschine (1) nach Anspruch 1,
**dadurch gekennzeichnet,**
**dass** die Steuerung (7) direkt mit in der Druckmaschine (1) angeordneten Signalgebern (8, 9, 10) in Signalverbindung steht.

3. Druckmaschine (1) nach Anspruch 1 oder 2,
**dadurch gekennzeichnet,**
**dass** die Steuerung (7) mit einem Leitstand (2) der Druckmaschine (1) in Signalverbindung steht, durch welchen der Steuerung (7) Einstellwerte der Druckmaschine (1) zugeführt werden.

4. Druckmaschine (1) nach Anspruch 1, 2 oder 3,
**dadurch gekennzeichnet,**
**dass** der Steuerung (7) mittels der Signalverbindung über den Leitstand (2) Daten zugeführt werden, die in einer Druckvorstufe ermittelt wurden und einen auszuführenden Druckauftrag betreffen.

5. Druckmaschine (1) nach einem der Ansprüche 1 bis 4,
**dadurch gekennzeichnet,**
**dass** in der Druckmaschine (1) einzelne Druck- und Lackiereinrichtungen vorgesehen sind und dass der Steuerung (7) Einstellwerte einer Farbdosierung in den einzelnen Druck- und Lackiereinrichtungen der Druckmaschine (1) zugeführt werden.

6. Druckmaschine (1) nach einem der Ansprüche 1 bis 5,
**dadurch gekennzeichnet,**
**dass** der Steuerung (7) Daten über die bei einem auszuführenden Druckauftrag verwendeten Farben und/oder Lacke zur Umschaltung der Trocknereinrichtung (3; 4; 5; 6) zugeführt werden.

7. Druckmaschine (1) nach einem der Ansprüche 1 bis 6,
**dadurch gekennzeichnet,**
**dass** der Steuerung (7) Daten über den bei einem auszuführenden Druckauftrag verwendeten Bedruckstoff Umschaltung der Trocknereinrichtung (3; 4; 5; 6) zugeführt werden.

8. Druckmaschine (1) nach einem der Ansprüche 1 bis 7,
**dadurch gekennzeichnet,**
**dass** durch die Steuerung (7) Signale zur Beeinflussung der Trocknerleistung der Trocknereinrichtung (3; 4; 5; 6) generiert werden.

9. Druckmaschine (1) nach einem der Ansprüche 1 bis 8,
**dadurch gekennzeichnet,**
**dass** die Trocknereinrichtung (3; 4; 5; 6) als TL- bzw. Thermoluft-Trockner ausgeführt ist, wobei in jeder Trocknereinrichtung (3; 4; 5; 6) Mittel zur Führung eines Luftstromes vorgesehen sind, und dass durch die Steuerung (7) Signale zur Beeinflussung eines mit dem Trocknungsprozess verbundenen Luftstromes generiert werden.

10. Druckmaschine (1) nach einem der Ansprüche 1 bis 9,
**dadurch gekennzeichnet,**
**dass** durch die Steuerung (7) ein von der Steuerung der Druckmaschine (1) bereitgestelltes und die Druckgeschwindigkeit der Druckmaschine (1) wiedergebendes Signal zur geschwindigkeitsabhängigen Nachführung der Trocknereinrichtung (3; 4; 5; 6) verarbeitet wird.

11. Druckmaschine (1) nach einem der Ansprüche 1 bis 10,
**dadurch gekennzeichnet,**
**dass** die Trocknereinrichtung (3; 4; 5; 6) mit einer Einrichtung zur Warmluftabsaugung versehen ist und dass mittels der Steuerung (7) die Absaugleistung der Warmluftabsaugung in Abhängigkeit von der aktuellen Betriebsweise der Trocknereinrichtung (3; 4; 5; 6) eingestellt wird.

12. Druckmaschine (1) nach einem der Ansprüche 1 bis 11,
**dadurch gekennzeichnet,**
**dass** durch die Steuerung (7) in Verbindung mit den auszuführenden Druckprozess charakterisierenden Voreinstelldaten Einstellwerte für eine Trocknereinrichtung (3; 4; 5; 6) ermittelt und zur Einstellung gebracht werden.

13. Druckmaschine (1) nach einem der Ansprüche 1 bis 12,
**dadurch gekennzeichnet,**
**dass** durch die Steuerung (7) aus den zugeführten Signalen und der maximal durch die Trocknereinrichtung (3; 4; 5; 6) erzielbaren Wirkung (maximale Leistung) Einstellwerte für die Druckmaschine (1) ermittelt werden.

14. Druckmaschine (1) nach einem der Ansprüche 1 bis 13,
**dadurch gekennzeichnet,**
**dass** Einstellwerte der Trocknereinrichtung (3; 4; 5; 6) eines ausgeführten Druckauftrages in der Steuerung (7) abgespeichert und zu einem späteren Zeitpunkt wieder zur Ausführung gebracht werden.

15. Druckmaschine (1) nach einem der Ansprüche 1 bis 14,
**dadurch gekennzeichnet,**
**dass** Kühleinrichtungen für Bogen, Stapel oder Maschineneinrichtungen vorgesehen sind und dass durch die Steuerung (7) eine oder mehrere Kühleinrichtung in Abhängigkeit der aktuellen Betriebsweise der Trocknereinrichtung (3; 4; 5; 6) angesteuert wird.

16. Druckmaschine (1) nach einem der Ansprüche 1 bis 15,
**dadurch gekennzeichnet,**
**dass** durch die Steuerung (7) die Trocknereinrichtung (3; 4; 5; 6) in Abhängigkeit von am Bedruckstoff gewonnenen Messwerten ansteuert wird.

17. Druckmaschine (1) nach Anspruch 16,
**dadurch gekennzeichnet,**
**dass** am Bedruckstoff die Qualität des Druckes wiedergebende Größen wie insbesondere Lack- bzw. Farbschichtdicke und/oder Glanz ermittelt werden.

## Claims

1. Printing press (1), particularly an offset sheet printing press, with a control fitted to this, with a dryer unit (3; 4; 5; 6) in which the mode of operation of the dryer unit can be changed and with signal emitters (8-10) arranged in the press (1) which are in signal connection with the control fitted to the press (1), **characterised in that** a control (7) is provided for the dryer unit (3; 4; 5; 6), that at least one signal of a parameter characterising the print process is fed to the control (7) and that, as a result of which signals are generated by the control (7) by which the mode of operation of the dryer unit (3; 4; 5; 6) is changed in preset fashion.

2. Printing press (1) according to Claim 1, **characterised in that** the control (7) is in signal connection directly with signal emitters (8, 9, 10) arranged in the press (1).

3. Printing press (1) according to Claim 1 or 2, **characterised in that** control (7) is in signal connection with a control desk (2) of the press (1) by means of which adjustment values for the press (1) are fed to the control (7).

4. Printing press (1) according to Claim 1, 2 or 3 **characterised in that** data are fed to the control (7) by means of the signal connection via the control desk (2) which are determined in a pre-print stage and which relate to a print order to be carried out.

5. Printing press (1) according to one of Claims 1 to 4, **characterised in that**, in the press (1), individual printing and varnishing units are provided and that fed to the control (7) are adjustment values of an ink metering in the individual print and varnishing units of the press (1).

6. Printing press (1) according to one of Claims 1 to 5, **characterised in that** data are fed to the control (7) concerning the inks and/or varnishes to be used in a print order to be carried out for switching of the dryer unit (3; 4; 5; 6).

7. Printing press (1) according to one of Claims 1 to 6, **characterised in that** data are fed to the control (7) relating to the switching of the dryer unit (3; 4; 5; 6) in the case of the material to be printed used in a print order to be carried out.

8. Printing press (1) according to one of Claims 1 to 7, **characterised in that**, by means of the control (7), signals are generated for influencing the dryer power of the dryer unit (3; 4; 5; 6).

9. Printing press (1) according to one of Claims 1 to 8, **characterised in that** the dryer unit (3; 4; 5; 6) is constructed as an HA or hot air dryer, wherein, in each dryer unit (3; 4; 5; 6), means are provided for guiding an air stream and that, by means of control (7), signals are generated for influencing an air stream connected with the drying process.

10. Printing press (1) according to one of Claims 1 to 9, **characterised in that**, by the control (7), a signal processed by the control of the press (1) and reproducing the print speed of the press (1) is processed for speed dependent matching to the dryer unit (3; 4; 5; 6).

11. Printing press (1) according to one of Claims 1 to 10, **characterised in that** the dryer unit (3; 4; 5; 6) is provided with a device for sucking away hot air and that, by means of the control (7), the suction power of the hot air exhaust is adjusted in dependence on the actual mode of operation of the dryer unit (3; 4; 5; 6).

12. Printing press (1) according to one of Claims 1 to 11, **characterised in that**, by means of the control (7), in combination with the pre-installation data characterising the print process to be carried out, adjustment values for a dryer unit (3; 4; 5; 6) are determined and brought into adjustment.

13. Printing press (1) according to one of Claims 1 to 12, **characterised in that**, by the control (7), adjustment values for the printing press (1) are determined from the signals fed and the maximum achievable effect (maximum power) of the dryer unit (3; 4; 5; 6).

14. Printing press (1) according to one of Claims 1 to 13, **characterised in that** adjustment values of the dryer unit (3; 4; 5; 6) of a print order which has been carried out are stored in the control (7) and can be brought into use again at a later point in time.

15. Printing press (1) according to one of Claims 1 to 14, **characterised in that** cooling units for sheet pile or press units are provided and that, by means of the control (7), one or more cooling units are controlled in dependence on the current mode of operation of the dryer unit (3; 4; 5; 6).

16. Printing press (1) according to one of Claims 1 to 15, **characterised in that**, by the control (7), the dryer unit (3; 4; 5; 6) is controlled in dependence on measured values taken from the printed material.

17. Printing press (1) according to Claim 16, **characterised in that** parameters reflecting the quality of the print, such as, in particular, varnish or ink layer thickness and/or gloss are determined.

## Revendications

1. Machine d'impression (1), en particulier machine d'impression offset à feuilles, comportant une commande associée à celle-ci, un dispositif de séchage (3, 4, 5, 6), dans lequel le mode de fonctionnement du dispositif de séchage (3, 4, 5, 6) peut être influencé, et des générateurs de signaux (8 - 10) agencés dans la machine d'impression (1), lesquels sont reliés par signaux à la commande associée à la machine d'impression (1),
**caractérisée en ce qu'**une commande (7) est prévue pour le dispositif de séchage (3, 4, 5, 6), **en ce qu'**au moins un signal d'une grandeur caractérisant le processus d'impression est amené à la commande (7) et **en ce que**, à la suite de cela, des signaux sont générés par la commande (7), lesquels modifient le mode de fonctionnement du dispositif de séchage (3, 4, 5, 6) d'une façon prédéterminée.

2. Machine d'impression (1) selon la revendication 1,
**caractérisée en ce que** la commande (7) est reliée par signaux directement aux générateurs de signaux (8, 9, 10) agencés dans la machine d'impression (1).

3. Machine d'impression (1) selon la revendication 1 ou 2,
**caractérisée en ce que** la commande (7) est reliée par signaux à un poste de contrôle (2) de la machine d'impression (1), par lequel des valeurs de réglage de la machine d'impression (1) sont acheminées vers la commande (7).

4. Machine d'impression (1) selon la revendication 1, 2 ou 3,
**caractérisée en ce que** des données sont acheminées vers la commande (7) au moyen de la liaison par signaux par le biais du poste de contrôle (2), lesquelles données ont été obtenues dans une phase d'impression antérieure et concernent un travail d'impression à réaliser.

5. Machine d'impression (1) selon l'une des revendications 1 à 4,
**caractérisée en ce que**, dans la machine d'impression (1), il est prévu différents dispositifs d'impression et d'enduction et **en ce que** des valeurs de réglage d'un dosage d'encre dans les différents dispositifs d'impression et d'enduction de la machine d'impression (1) sont acheminées vers la commande (7).

6. Machine d'impression (1) selon l'une des revendications 1 à 5,
**caractérisée en ce que** des données relatives aux encres et/ou vernis utilisé(e)s pour un travail d'impression à réaliser sont acheminées vers la commande (7) pour la commutation du dispositif de séchage (3, 4, 5, 6).

7. Machine d'impression (1) selon l'une des revendications 1 à 6,
**caractérisée en ce que** des données relatives au support d'impression utilisé pour un travail d'impression à réaliser sont acheminées vers la commande (7) pour la commutation du dispositif de séchage (3, 4, 5, 6).

8. Machine d'impression (1) selon l'une des revendications 1 à 7,
**caractérisée en ce que** des signaux destinés à influer sur la puissance de séchage du dispositif de séchage (3, 4, 5, 6) sont générés par la commande (7).

9. Machine d'impression (1) selon l'une des revendications 1 à 8,
**caractérisée en ce que** le dispositif de séchage (3, 4, 5, 6) est réalisé en tant que sécheur à air chaud, des moyens étant prévus dans chaque dispositif de séchage (3, 4, 5, 6) pour le guidage d'un flux d'air, et **en ce que** des signaux sont générés par la commande (7) afin d'influer sur un flux d'air lié au processus de séchage.

10. Machine d'impression (1) selon l'une des revendications 1 à 9,
**caractérisée en ce qu'**un signal fourni par la commande de la machine d'impression (1) et représentant la vitesse d'impression de la machine d'impression (1) est traité par la commande (7) afin de faire varier le dispositif de séchage (3, 4, 5, 6) en fonction de la vitesse.

11. Machine d'impression (1) selon l'une des revendications 1 à 10,
**caractérisée en ce que** le dispositif de séchage (3, 4, 5, 6) est pourvu d'un dispositif destiné à aspirer l'air chaud et **en ce que**, au moyen de la commande (7), la puissance de l'aspiration d'air chaud est réglée en fonction du mode de fonctionnement actuel du dispositif de séchage (3, 4, 5, 6).

12. Machine d'impression (1) selon l'une des revendications 1 à 11,
**caractérisée en ce que** la commande (7) détermine des valeurs de réglage pour un dispositif de séchage (3, 4, 5, 6) en relation avec les données de préréglage caractérisant le processus d'impression à exécuter et les utilise pour le réglage.

13. Machine d'impression (1) selon l'une des revendications 1 à 12,
**caractérisée en ce que** la commande (7) détermine des valeurs de réglage pour la machine d'impression (1) à partir des signaux transmis et de l'effet maximal (puissance maximale) pouvant être atteint par le dispositif de séchage (3, 4, 5, 6).

14. Machine d'impression (1) selon l'une des revendications 1 à 13,
**caractérisée en ce que** des valeurs de réglage du dispositif de séchage (3, 4, 5, 6) pour un travail d'impression réalisé sont entrées en mémoire dans la commande (7) et réutilisées ultérieurement pour la réalisation d'un travail d'impression.

15. Machine d'impression (1) selon l'une des revendications 1 à 14,
**caractérisée en ce qu'**il est prévu des dispositifs de refroidissement pour feuilles, piles ou dispositifs de machine et **en ce que** la commande (7) commande un ou plusieurs dispositifs de refroidissement en fonction du mode de fonctionnement actuel du dispositif de séchage (3, 4, 5, 6).

16. Machine d'impression (1) selon l'une des revendications 1 à 15,
**caractérisée en ce que** la commande (7) commande le dispositif de séchage (3, 4, 5, 6) en fonction de valeurs de mesure acquises sur le support d'impression.

17. Machine d'impression (1) selon la revendication 16,
**caractérisée en ce que** l'on acquiert sur le support d'impression des grandeurs représentant la qualité de l'impression, comme en particulier l'épaisseur de la couche de vernis ou d'encre et/ou le brillant.
